# EUROPÄISCHE PATENTSCHRIFT

(11) **EP 0 754 918 B1**
(45) Veröffentlichungstag und Bekanntmachung des Hinweises auf die Patenterteilung: **20.09.2000**
(21) Anmeldenummer: 96710007.4
(22) Anmeldetag: 03.07.1996
(51) Int. Cl.: F24C 7/08, F24C 15/10, H05B 3/74

(54) **Kochfläche mit einer Sensoranordung für Kochstellenheizelemente.**
Cooking hob with a sensor arrangement for cooker heating elements.
Table de cuisson avec un dispositif détecteur pour éléments chauffants des cuisinières.

(30) Priorität: 20.07.1995 DE 29511740 U
(43) Veröffentlichungstag der Anmeldung: 22.01.1997
(73) Patentinhaber: BSH Bosch und Siemens Hausgeräte GmbH, 81669 München (DE)
(72) Erfinder: Zschau, Günter, Dipl.-Ing. (FH), 83301 Traunreut (DE)

(56) Entgegenhaltungen:
- DE-A- 3 105 065
- DE-A- 3 345 991
- US-A- 4 286 377
- US-A- 4 833 288

## Beschreibung

Die Erfindung bezieht sich auf eine Kochfläche mit einer Sensoranordnung für Kochstellenheizelemente, die entweder Strahlungsheizkörper oder Masseheizkörper sind und mit Kochfeldschichten in Verbindung stehen, die aus metallischen oder nichtmetallischen Materialien begrenzter Schichtdicke bestehen.

Aus der Druckschrift US 4,286,377 ist eine Kochfläche bekannt, die einen Temperatursensor aufweist. Dieser ist verbunden mit einer Sicherheitsschaltung um die Netzversorgung zu unterbrechen, wenn das Heizelement der Kochfläche eine bestimmte Temperatur erreicht, ab der das Heizelement oder die Glaskeramikplatte beschädigt werden können.

Kommen Glaskeramik-Kochflächen, Glaskochflächen oder Heizungen, die auf Siliziumbasis des Trägermaterials beruhen zu Bruch, so kann es zu Netzspannungsberührungen der aufgesetzten Metalltöpfe kommen, welche durch die eindringende Feuchtigkeit in die Bruchfläche bedingt ist. Da es bisher ausschließbar war, daß solche Brüche diesbezügliche Folgen haben, erfolgte bei Beschädigung der vorgenannten Platten zunächst keine zwangsläufige Netztrennung. Werden Spezialwärmeleitplatten auf Silizium-Nitrit-bzw. Silizium-Karbitbasis verwendet, und kommt es infolge hoher thermischer Belastung zu Rissen oder Brüchen, so stellt sich dieser Vorgang besonders kritisch dar, da der jeweilige Heizleiter bei dem vorgenannten Trägermaterial entweder direkt aufgedampft bzw. gespattert ist oder beispielsweise als Graphitfolie ebenso direkt anliegt. Durch die begrenzte Dicke der genannten Silizium-Nitrit- bzw. Silizium-Karbitträgerschichten ist bei Bruch derselben mit einer notwendigen Netztrennung zu begegnen, um lebensbedrohliche Situationen infolge Kontaktierung der Netzspannung über Kriechstrecken mit den Topfböden zu verhindern.

Aufgabe der Erfindung ist es daher, eine wirksame und kostengünstige Überwachungsmethode gegen Bruch von Strahlungsheizkörpern und Kochflächen der genannten Art zu erstellen.

Die erfindungsgemäße Anordnung zur Lösung dieser Aufgabe ist dadurch gekennzeichnet, daß eine von mindestens einem Überwachungssensor gespeiste SicherheitsSchaltung Strahlungsheizquellen und/oder Wärmeleitheizquellen bei Bruch des Strahlungsheizkörpers oder der Kochfläche abschaltet. Eine vorteilhafte Ausgestaltung der Erfindung ist dadurch gekennzeichnet, daß der Überwachungssensor aus einer Überwachungsleiterbahn gebildet ist, die die zu überwachende Heizquelle umschließt. Weitere vorteilhafte Ausgestaltungen der Erfindung sind in den Unteransprüchen enthalten. Ein Ausführungsbeispiel nach der Erfindung ist im folgenden anhand der Zeichnung näher beschrieben.

Es zeigen
- Fig. 1: einen Überwachungssensor auf einer Wärmeleitheizquelle,
- Fig. 2: eine Kochfeldanordnung mit Überwachungssensoren.

Gemäß Fig.1 ist eine Wärmeleitplatte mit Überwachungssensor erkennbar, die im einzelnen aus einem wärmeleitenden Träger 1, einem Heizmedium 2, aus elektrischen Kontakten 3 für das Heizmedium 2, aus der Überwachungsleiterbahn 4, und den Spannungszuführungskontakten 7 für die Überwachungsleiterbahn 4 besteht. Die zugehörige Fig.2 zeigt eine Kochfläche, beispielsweise Glaskeramik-Kochfläche oder Glasfläche, die mit vier einzeln überwachten Kochstellen gemäß Fig.1 bestückt ist. Die Kochfläche 6 besitzt eine Überwachungsbahn 5, die alle Kochstellen umschließt und Brüche in Umgebung der Kochstelle bzw. in der Glaskeramik-Kochfläche signalisiert. Die bruchgefährdeten Heizquellen, beispielsweise Wärmeleitschichtheizquellen, sind durch das Aufbringen mindestens einer Überwachungsleiterbahn 4, 5 auf Spannungs-, Überhitzungs-, Ermüdungsbrüche hin überwacht. Dabei ist die Überwachungsbahn 4, 5 mit einer Sicherheitsschaltung verbunden, die die Strahlungsheizquellen und/oder Wärmeleitheizquellen in Havariefällen abschaltet. Dies geschieht in der Regel dadurch, daß die Überwachungsbahn 4, 5 mit dem Steuerkreis einer Relaisschaltung verbunden ist, welche in Reihe zu dem jeweiligen Heizkörper geschaltet ist und diese allpolig abschaltet, falls im Überwachungskreis eine Unterbrechung der Überwachungsbahn 4, 5 auftritt. Das Relais für die Steuerung der Sicherheitsschaltung kann dabei mit einer Sicherheitskleinspannung durch einen separat speisenden Transformator verbunden sein. Die Anforderungen an die Überwachungsbahn bestehen darin, daß sie sinnvoll schützend um die Heizquellen angeordnet ist, aus genügend dünnem Material besteht, beispielsweise Gold, Neusilber, Graphit, und durch Aufdampfen, Aufspattern bzw. Aufdrucken aufgebracht ist. Unter diesen Umständen ist es beim Bruch der zu überwachenden Heizquelle als sicher anzunehmen, daß der Überwachungssensor 4, 5 ebenfalls unterbricht und somit die Sicherheitsschaltung auslöst. Sowohl der oder die Überwachungssensoren als auch die Heizquellenstruktur können verschiedenartig ausgeführt sein. Die zu überwachende Heizquelle kann ihrer Strukturform nach meänderartig, in Spiralkreisbahnen oder in konzentrischen Kreisbahnen aufgebracht sein. Es ist sinnvoll, den Überwachungssensor so auszuführen, daß er sich der jeweiligen Heizquellenstrukturform weitgehend annähert. Für spezielle Ausführungsformen der Heizquelle, beispielsweise für geometrisch größere Heizflächen mit entsprechend größerer Gesamtheizleistung, kann ein innerer und ein äußerer Überwachungssensor angeordnet sein, der unterschiedliche Heizkreise abschalten kann, falls sie zu Bruch kommen, wobei mindestens einer dieser mehreren Überwachungssensoren 4, 5 für Topferkennungszwecke zusätzlich nutzbar ist. Gemäß Fig.2 ist außerdem anordnungsmäßig vorgesehen, daß der Überwachungssensor jeder einzelnen Kochstelle einer Kochfläche zugeordnet ist und die Kochfläche selbst ebenso gegen Bruch zusätzlich schützt. Im Fall der Ausführung der Kochstelle als Wärmeleitplatte, deren massebestimmende elektrische nichtleitende Schicht einer Siliziumverbindung, beispielsweise Silizium-Nitrit oder Silizium-Karbit ist, muß der Überwachungssensor die mindestens eine geschlossene Heizfläche dicht umgeben.

Die Vorteile, die mit Wärmeleitplatten der vorgenannten Art verbunden sind, bestehen insbesondere darin, daß die mit Trägermaterialien aus Silizium-Nitrit bzw. Silizium-Karbit ausgerüsteten Wärmeleitquellen gegenüber bisher bekannten Heizquellen eine sehr kurze Vergleichsankochzeit besitzen. Auch der Gesamtwirkungsgrad solcher spezieller Wärmeleitplatten liegt oberhalb von 80 % und damit deutlich über bisher bekannten Heizquellenanordnungen. Um die möglicherweise bei höheren Energien auftretende Wahrscheinlichkeit eines Erwärmungsbruches zu beherrschen, ist es notwendig, die mit der erfindungsgemäßen Anordnung gegebene Sicherheit mittels Überwachungssensor vorzusehen.

## Patentansprüche

1. Kochfläche mit einer Sensoranordnung für Kochstellenheizelemente, die entweder Strahlungsheizkörper oder Masseheizkörper sind und mit Kochfeldschichten in Verbindung stehen, die aus metallischen oder nichtmetallischen Materialien begrenzter Schichtdicke bestehen, **dadurch gekennzeichnet,** daß eine von mindestens einem Überwachungssensor (4, 5) gespeiste Sicherheitsschaltung Strahlungsheizquellen und/oder Wärmeleitheizquellen bei Bruch des Strahlungsheizkörpers oder der Kochfläche (6) abschaltet.

2. Kochfläche nach Anspruch 1, **dadurch gekennzeichne**t, daß der Überwachungssensor (4, 5) aus einer Überwachungsleiterbahn gebildet ist, die die zu überwachende Heizquelle umschließt.

3. Kochfläche nach Anspruch 1, 2, **dadurch gekennzeichnet**, daß die zu überwachende Heizquelle ihrer Strukturform nach mäanderartig ist.

4. Kochfläche nach Anspruch 1, 2, **dadurch gekennzeichnet**, daß die zu überwachende Heizquelle ihrer Form nach in konzentrischen Kreisbahnen oder Spiralkreisbahnen strukturiert ist, wobei der mindestens eine Überwachungssensor (4, 5) sich der jeweiligen Heizquellenstruktur annähert.

5. Kochfläche nach Anspruch 1, **dadurch gekennzeichnet**, daß für geometrisch und damit leistungsstärkere größere Heizflächen ein innerer und ein äußerer Überwachungssensor angeordnet ist.

6. Kochfläche nach Anspruch 1, 5, **dadurch gekennzeichnet**, daß der Überwachungssensor (4, 5) für Topferkennungszwecke nutzbar ist.

7. Kochfläche nach Anspruch 1, **dadurch gekennzeichnet**, daß der Überwachungssensor (4, 5) jeder einzelnen Kochstelle einer Kochfläche und dieser selbst zuordenbar ist.

8. Kochfläche nach Anspruch 1, **dadurch gekennzeichnet**, daß die Kochstelle eine Wärmeleitplatte ist, deren massebestimmende elektrische nichtleitende Schicht eine Siliziumverbindung ist.

9. Kochfläche nach Anspruch 1, 9, **dadurch gekennzeichnet**, daß die Kochstelle eine Wärmeleitplatte ist, deren massebestimmende elektrisch nichtleitende Schicht aus Silizium-Nitrit besteht.

10. Kochfläche nach Anspruch 1, **dadurch gekennzeichnet**, daß die Kochstelle eine Wärmeleitplatte ist, deren massebestimmende elektrisch nichtleitende Schicht aus Silizium-Karbit besteht.

## Claims

1. Cooking surface with a sensor arrangement for cooking place heating elements, which are either radiant heating bodies or solid heating bodies and stand in connection with cooking field coatings consisting of metallic or non-metallic materials of limited layer thickness, characterised in that a safety circuit fed by at least one monitoring sensor (4, 5) switches off radiant heating sources and/or heat-conducting heating sources on fracture of the radiant heating body or cooking surface (6).

2. Cooking surface according to claim 1, characterised in that the monitoring sensor (4, 5) is formed from a monitoring conductor track, which encloses the heating source to be monitored.

3. Cooking surface according to claim 1, 2, characterised in that the heating source to be monitored is meander-like in its structural form.

4. Cooking surface according to claim 1, 2, characterised in that the heating source to be monitored is structured in its form in concentric circular tracks or spirally circular tracks, wherein the at least one monitoring sensor (4, 5) approximates the respective heating source structure.

5. Cooking surface according to claim 1, characterised in that an inner and an outer monitoring sensor are arranged for geometrically larger, and thus stronger output, heating areas.

6. Cooking surface according to claim 1, 5, characterised in that the monitoring sensor (4, 5) is usable for pot recognition purposes.

7. Cooking surface according to claim 1, characterised in that the monitoring sensor (4, 5) of each individual cooking place is a cooking area and able to be associated with this alone.

8. Cooking surface according to claim 1, characterised in that the cooking place is a heat conducting plate, the electrically non-conductive and mass-determining layer of which is a silicon compound.

9. Cooking surface according to claim 1, 9, characterised in that the cooking place is a heat conducting plate, the electrically non-conductive and mass-determining layer of which consists of silicon nitride.

10. Cooking surface according to claim 1, characterised in that the cooking place is a heat conducting plate, the electrically non-conductive and mass-determining layer of which consists of silicon carbide.

## Revendications

1. Table de cuisson comprenant un dispositif détecteur pour éléments chauffants de cuisinières qui sont soit des éléments de chauffage à rayonnement, soit des éléments de chauffage par masse, et qui sont reliés aux couches d'une plaque froide cuisson formées de matériaux métalliques ou non métalliques d'épaisseur limitée, caractérisée en ce qu'un circuit de sécurité alimenté par au moins un détecteur de contrôle (4, 5) déconnecte les sources de chauffage à rayonnement et/ou sources de chauffage à conduction thermique en cas de rupture de l'élément de chauffage à rayonnement ou de la table de cuisson (6).

2. Table de cuisson selon la revendication 1, caractérisée en ce que le détecteur de contrôle (4, 5) est formé par une piste conductrice de contrôle qui entoure la source de chauffage à surveiller.

3. Table de cuisson selon les revendications 1, 2, caractérisée en ce que la source de chauffage à surveiller a une structure en forme de méandres.

4. Table de cuisson selon les revendications 1, 2, caractérisée en ce que la source de chauffage à surveiller a une forme structurée en pistes circulaires concentriques ou en pistes circulaires en spirale, le - au moins un - détecteur de contrôle (4, 5) s'approchant de la structure respective des sources de chauffage.

5. Table de cuisson selon la revendication 1, caractérisée en ce que, pour les surfaces chauffantes de géométrie plus étendue et donc plus puissantes, on dispose d'un détecteur de contrôle interne et externe.

6. Table de cuisson selon les revendications 1, 5, caractérisée en ce que le détecteur de contrôle (4, 5) peut être utilisé pour la reconnaissance de marmites.

7. Table de cuisson selon la revendication 1, caractérisée en ce que le détecteur de contrôle (4, 5) peut être associé à chaque plaque individuelle d'une table de cuisson et à la table elle-même.

8. Table de cuisson selon la revendication 1, caractérisée en ce que la plaque est une plaque conductrice de chaleur dont la couche non électroconductrice déterminant la masse est une combinaison au silicium.

9. Table de cuisson selon les revendications 1, 9, caractérisée en ce que la plaque est une plaque conductrice de chaleur dont la couche non électroconductrice déterminant la masse est en silicium-nitrite.

10. Table de cuisson selon la revendication 1, caractérisée en ce que la plaque est une plaque conductrice de chaleur dont la couche non électroconductrice déterminant la masse est en silicium-carbite.
